# EUROPÄISCHE PATENTSCHRIFT

(11) **EP 0 290 877 B1**
(45) Veröffentlichungstag und Bekanntmachung des Hinweises auf die Patenterteilung: **10.02.1993**
(21) Anmeldenummer: 88106815.9
(22) Anmeldetag: 27.04.1988
(51) Int. Cl.: B07C 5/12

(54) **Vorrichtung zur maschinellen Rücknahme von Leergut**
Device for automatically collecting empties
Dispositif de reprise automatique de récipients vides

(30) Priorität: 12.05.1987 DE 3715816
(43) Veröffentlichungstag der Anmeldung: 17.11.1988
(73) Patentinhaber: Lescha Maschinenfabrik GmbH & Co. KG, D-86368 Gersthofen (DE)
(72) Erfinder: Schmid, Dieter, D-8901 Aystetten (DE); Kasberger, Peter, Dipl.-Ing. (FH), D-8901 Aystetten (DE)
(74) Vertreter: Munk, Ludwig, Dipl.-Ing.

(56) Entgegenhaltungen:
- EP-A- 174 549
- DE-A- 2 645 024
- FR-A- 2 545 010
- US-A- 4 171 051
- US-A- 4 253 573

## Beschreibung

Die Erfindung betrifft eine Vorrichtung gemäß dem Oberbegriff des Anspruchs 1.

Eine Vorrichtung dieser Art ist aus der DE-OS 26 45 024 bekannt. Hierbei besteht der Tastkopf aus einer heb- und senkbar angeordneten Trägerplatte, die nach einem vorgegebenen Muster angeordnete Rohrhutzen trägt, in denen mechanische Taster und diesen zugeordnete Lichtschranken zugeordnet sind. Das Anordnungsmuster der Rohrhutzen entspricht dabei der Aufstellung der Flaschen in einem ganz gefüllten Flaschenkasten. Hieraus ergibt sich, daß jeder Taster die jeweils zugeordnete Flasche ertasten soll und zwar in der Weise, daß er bei der richtigen Flasche in deren Flaschenhals eintaucht und bei einer flaschen Flasche nicht eintaucht. Dementsprechend ergeben sich unterschiedliche Höhenlagen der Taster, die mittels der zugeordneten Lichtschranke erfaßt und als Information dafür, ob eine richtige oder falsche Flasche ertastet wurde, verwertet werden.

Infolge der an den Brustdurchmessern der richtigen Flaschen zur Anlage kommenden Rohrhutzen setzt die bekannten Anordnung einen bestimmten Kasten voraus und funktioniert nur dann, wenn dieser Kasten eingegeben wird. Kästen mit unterschiedlichem Raster für die Flaschen können nicht verarbeitet werden. Mit der bekannten Anordnung läßt sich also lediglich ermitteln, wieviel richtige Flaschen in einem Kasten der richtigen Sorte vorhanden sind. Es besteht aber ein großes Bedürfnis danach, nicht nur eine Kastensorte, sondern mehrere, d.h. alle gängigen Kastensorten verarbeiten zu können. Die Anordnung nach der DE-OS 26 45 024 erweist sich dementsprechend als nicht universell genug verwendbar.

Die bekannte Anordnung ist aber nicht nur nicht universell verwendbar genug, sondern arbeitet auch nicht genau genug. In diesem Zusammenhang ist davon auszugehen, daß bei der bekannten Anordnung der Hub der die Rohrhutzen aufnehmenden Trägerplaltte selbst nicht erfaßt wird, sondern daß lediglich die Lageänderung der Taster gegenüber dem jeweils zugeordneten Rohrhutzen erfaßt wird. Aus diesem Grund besteht die Gefahr, daß in dem Fall, daß ein Kasten ausschließlich falsche Flaschen, die aber unter sich alle gleich sind, enthält, die Fehlerhaftigkeit einer derartigen Kastenfüllung nicht erkannt werden kann. Ein weiterer Nachteil der bekannten Anordnung ist darin zu sehen, daß der Abtastvorgang in Form eines Überstülpens der Rohrhutzen über die jeweils zugeordnete Flasche nur im Stilltsand des Kastens erfolgen kann. Bei der bekannten Anordnung ergeben sich dementsprechend auch nur vergleichsweise geringe Stundenleistungen.

Hiervon ausgehend ist es daher die Aufgabe der vorliegenden Erfindung, eine Vorrichtung eingangs erwähnter Art mit einfachen und kostengünstigen Mitteln so zu verbessern, daß eine hohe Vielseitigkeit, eine hohe Genauigkeit und eine hohe Leistungsfähigkeit erreicht werden.

Diese Aufgabe wird mit den kennzeichnenden Maßnahmen des Anspruchs 1 gelöst.

Mit diesen Maßnahmen werden die Nachteile des gattungsgemäßen Standes der Technik vollständig beseitigt. Die erfindungsgemäßen Maßnahmen ergeben in vorteilhafter Weise eine Messung der Kastenhöhe, Kastenbreite und Kastenlänge. In vorteilhafter Weise werden hierzu der Hub des Hubaggregats, der Hub des Querhubaggregats und die Durchlaufzeit eines Kastens verwendet. Die Verwendung dieser zur Erzielung der gewünschten Genauigkeit ohnehin erforderlichen Bewegungsabläufe zur Vermessung des Kastens ergibt dementsprechend einen besonders einfachen Aufbau und gewährleistet dennoch eine hohe Zuverlässigkeit und Genauigkeit. Im Zusammenwirken der in Form einer Reihe angeordneten Taster mit der Parallelstellung der Kästen und ihrer Ausrichtung bezüglich einer Fixebene der Ausrichteinrichtung läßt sich in vorteilhafter Weise praktisch jeder Flaschenraster verarbeiten, wobei infolge der Absenkung des Tastkopfes bis in den Bereich der Flaschenoberkanten eine hohe Genauigkeit erreicht wird. Mit Hilfe der erfindungsgemäßen Maßnahmen lasen sich dementsprechend Kästen unterschiedlicher Konfiguration und mit unterschiedlichem Flaschenraster und unterschiedlicher Flaschengröße verarbeiten. Die erfindungsgemäße Anordnung besitzt dementsprechend die für den praktischen Betrieb erforderliche, hohe Vielseitigkeit bei hoher Genauigkeit. Ein weiterer Vorteil ist darin zu sehen, daß die Kastenidentifizierung und Flaschenidentifizierung praktisch während des Durchlaufbetriebes erfolgen können, was hohe Stundenleistungen gewährleistet. Hieraus ist erkennbar, daß die Erfindung die ihr gestellte Aufgabe mit einfachen und kostengünstigen Mitteln löst.

Vorteilhafte Ausgestaltungen und zweckmäßige Fortbildungen der übergeordneten Maßnahmen sind in den Unteransprüchen angegeben.

Nachstehend wird ein Ausführungsbeispiel der Erfindung anhand der Zeichnung näher erläutert.

In der Zeichnung zeigen:
- Figur 1: eine Frontans-icht einer erfindungsgemäßen Leergutrücknahmevorrichtung mit Flaschen-und Kastenannahmestation,
- Figur 2: eine teilweise Seitenansicht der der Kastenannahmestation zugeordneten Transporteinrichtung von der Antriebsseite her,
- Figur 3: einen Vertikalschnitt durch die Kastenannahmestation in schematischer Darstellung,
- Figur 4: eine schematische Seitenansicht der Anordnung gemäß Figur 3,
- Figur 5: eine von unten gesehene Ansicht der Ausrichstation der Anordnung gemäß Figur 3,
- Figur 6: eine Ansicht einer Inkrementalscheibe mit zugeordnetem Sensor,
- Figur 7: eine Variante des dem Tastkopf zugeordneten Hubaggregats in Figur 4 entsprechender Darstellung und
- Figur 8: eine Variante der Kastenausrichteinrichtung in Figur 3 entsprechender Darstellung.

Die der Figur 1 zugrundeliegende Leergutannahmemaschine enthält eine Kastenannahmestation 1 und eine Flaschenannahmestation 2. Diese beiden Stationen befinden sich etagenmäßig übereinander, wobei die Kastenannahmestation 1 die untere Etage und die Flaschenannahmestation 2 die obere Etage bildet. Das Maschinengestell der dargestellten Leergutannahmemaschine besteht aus portalartigen Rahmen 3, die durch horizontale Schienen 4 miteinander verbunden sind. Auf diesen Schienen sind zur Bildung der Kastenannahmestation 1 bzw. Flaschenannahmestation 2 vorgesehene, schubladenartige Einsätze aufgenommen.

Die Flaschenannahmestation 2 umfaßt einen von einem fronseitigen Eingabefenster ausgehenden Durchlaufkanal 5, der durch zwei seitlich gegeneinander versetzte Förderbänder 6 nach unten begrenzt ist, durch welche die aufgestellten Flaschen eingezogen, in eine Reihe ausgerichtet und an Flaschenabtasteinrichtungen 7 vorbeigeführt werden. Die Kastenannahmestation 1 umfaßt ebenfalls einen von einem frontseitigen Eingabefenster ausgehenden Durchlaufkanal 8, der durch Leitbleche 9 seitlich begrenzt und von einer Tranporteinrichtung 10 unterfaßt ist, welche an weiter unten noch näher zu beschreibenden Abtasteinrichtungen zur Identivizierung der eingegebenen Kästen und zur Erkennung des Grads der Füllung dieser Kästen vorbeiführen. Die Transportebene der Transporteinrichtung 10 befindet sich etwas unterhalb der Unterkante des vorderen Eingabefensters, so daß sich eine Sicherheitsstufe ergibt.

Die Transporteinrichtung 10 der Kastenannahmestation 1 besteht, wie am besten aus Figur 2 erkennbar ist, aus zwei hintereinander angeordneten Abschnitten 10a, 10b, die mit unterschiedlicher Geschwindigkeit angetrieben werden. Der in Trasnportrichtung vordere Abschnitt 10b wird dabei schneller als der in Transportrichtung hintere Abschnitt 10a angetrieben, so daß aufeinanderfolgende Kästen auseineindergezogen werden. Der in Trasnportrichtung hintere, langsamere Abschnitt 10a enthält als Transportmittel ein über einen Tisch hinweggehendes Längsförderband 11. Dies ergibt im Eingabebereich ein besonders niedringes Unfallrisiko. Der vordere Abschnitt 10b ist im dargestellten Ausführungsbeispiel als Rollenbahn mit mehreren, hintereinander angeordneten Rollen 12 ausgebildet, von denen jede angetrieben wird. Hierzu sind die Rollen 12 mit seitlichen Kettenrädern 13 versehen, die im Eingriff mit einer über alle Kettenräder 13 hinweggehenden Kette 14 sind, die mittels eines Antriebsaggregats 15 angetrieben wird. Zur Gewährleistung eines zuverlässigen Eingriffs der Kette in die Kettenräder kann eine zumindest über die von der Kette lediglich tangierten Kettenräder hinweggehende Niederhalteleiste 16 vorgesehen sein.

Die durch die Kastenannahmestation 1 annehmbaren Kästen werden durch Meßung ihrere Länge, Höhe and Breite identifiziert. Zur zusätzlichen Erkennung des Füllungsgrads der Kästen ist ein am besten aus Figuren 3 und 4 entnehmbarer, die Fördereinrichtung 10 übergreifender Tastkopf 17 vorgesehen, der mehrere, in Form einer quer zur Transportrichtung angeordneten Reihe nebeneinander aufgereihte Taster 18 enthält. Hierbei handelt es sich um Reflexionslichtschalter, die einen Lichtstrahl aussenden und feststellen, ob ein reflektierter Strahl zurückkommt oder nicht. Ein reflektierter Strahl kommt zurück, sofern der ausgesandte Lichtstrahl innerhalb eines feststehenden Meßbereichs auf eine reflektierende, ebene Fläche trifft. Hierbei kann es sich beispielsweise um die oberen Stirnseiten der Hälse von in einem unter dem Tastkopf 17 hindurchtransportierten Kasten 19 enthaltenen Flaschen 20 handeln. Die die Taster 18 bildenden Reflexionslichtschalter erzeugen beim Auftreten eines Reflexionsstrahls ein Dauersignal. Dieses kann zur Erleichterung der Signalverarbeitung in festen, von der Geschwindigkeit der Transporteinrichtung 10 abhängigen Abständen abgefragt werden. Hierbei ergeben sich somit Signalpunkte, die je nach der vorhandenen Gefacheinteilung 21 im Kasten 19 nach einem bestimmten Raster anfallen. Die Abfrageschritte können einfach durch eine in Figur 2 dargestellte, zusammen mit der Kette 14 antreibbare, hier als Lochscheibe ausgebildete Inkrementalscheibe 122 vorgegeben werden, die mittels eines zugeordneten Sensors 123 abgetastet wird.

Auf ein so erhaltenes Signalpunktfeld wird nach Identifizierung des Kastens 19 ein der Gefacheinteilung 21 dieses Kastens entsprechendes Raster gelegt, wodurch sich automatisch der Füllungsgrad des Kastens ergibt. Jedes Rasterfach, das wenigstens einen Signalpunkt enthält, entspricht praktisch einem mit einer Flasche 20 gefüllten Gefach des Kastens 19. Diese Auswertung erfolgt in einem in der Zeichnung nicht näher dargestellten Rechner, der mit einem Drucker zum Ausdrucken des Pfandwerts der zurückgenommenen Leergüter verbunden sein kann.

Sofern der eingestellte Meßbereich der die Taster 18 bildenden Reflexionslichtschalter verhältnismäßig groß ist, kann es vorkommen, daß nicht nur die in der Regel dicht unterhalb der Kastenoberkante sich befindenden Stirnseiten der Flaschenhälse, sondern auch die oberen Stirnseiten der Gefachteilungen etc. im Meßbereich liegen und dementsprechend die auftreffenden Lichtstrahlen reflektieren, was zu Verfälschungen des Ergebnisses führen kann. Aus diesem Grund is ein vergleichsweise kleiner Meßbereich der Taster 18 erwünscht. Um dennoch eine hohe Variabilität hinsichtlich der verschiedenen Kastenhöhen zu gewährleisten, wird der gesamte Meßkopf 17 entsprechend der jeweiligen Höhe des gerade durchlaufenden Kastens 19 lotrecht zur Tranportebene verstellt. Hierzu ist dem Tastkopf 17 ein Hubaggregat 22 zugeordnet, das, wie die Figuren 3 und 4 weiter zeigen, im dargestellten Ausführungsbeispiel aus zwei einander gegenüberliegenden Zahnriemen 23 besteht, die über übereinander angeordnete Zahnriemenscheiben 24 geführt sind, von denen jeweils eine angetrieben wird. Hierzu sind die oberen Zahnriemenscheiben 24 auf einer durchgehenden Welle 25 aufgenommen, die mittels eines Kettentriebs 26 von einem hier nicht näher dargestellten Antriebsmotor aus antreibbar ist. An den beiden Zahnriemen 23 ist jeweils, wie am besten aus Figur 4 erkennbar ist, ein auf einer stehenden Führungssäule 27 aufgenommener Schlitten 28 befestigt. Die einander gegenüberliegenden Schlitten 28 sind durch einen Träger 29 überbrückt, auf dem die Taster 18 aufgereiht sind. In der Regel genügen elf bis fünfzehn nebeneinander angeordnete Taster 18, um die Füllung aller derzeit gebräuchlichen Flaschenkästen exakt feststellen zu können.

Der Tastkopf 17 wird beim Durchlauf jedes Kastens ausgehend von einer oberen Ausgansposition neu eingestellt. Diese obere Ausgangsposition ist durch einen gestellfest angeordneten Anschlag definiert. Im dargestellten Ausführungsbeispiel handelt es sich dabei, wie Figur 4 zeigt, um eine gestellfest angeordnete Blende 30, die durch eine mit dem Tastkopf 17 verbundene Lichtschranke 31 optisch abgetastet wird. Sobald ein Kasten 19 auf dem unter dem Tastkopf 17 hindurchführenden Abschnitt 10b der Transporteinrichtung 10 ankommt, wird das Hubaggregat 22 aktiviert. Die Aktivierung des Hubaggregats 22 erfolgt über eine die Transporteinrichtung 10 übergreifende Lichtschranke 32, sobald deren Lichtstrahl durch den vorbeilaufenden Kasten 19 unterbrochen wird. Die Aktivierung des Hubaggregats 22 wird beendet, sobald die auf dem Hubaggregat 22 aufgenommene Lichtschranke 31 oder eine dieser benachbarte, höhenmäßig hiergegen versetzte, weitere auf dem Hubaggregat 22 aufgenommene Lichtschranke 33 die Oberkante des Kastens 19 erreicht. Aus Sicherheitsgründen ist zur Begrenzung des maximalen Hubs des Hubaggregats 22 auch eine gestellfest angeordnete, untere Blende 34 vorgesehen. Zur Aufnahme der Elemente der Lichtschranken 31, 33 auf dem Hubaggregat 22 sind an den Schlitten 28 befestigte Lagerschilde 35 vorgesehen, die entgegen der Transportrichtung der Transporteinrichtung 10 vom Tastkopf 17 wegstehen, das heißt dem Tastkopf 17 vorgeordnet sind. Die mittels der Lichtschranken 31, 33 gesteuerte Nachführung des Tastkopfes 17 dabei bereits beendet, wenn der Kasten 19 unter den Tastkopf 17 einläuft.

Die logische Verknüpfung der Lichtschranken 31 und 33 kann aus Sicherheitsgründen so erfolgen, daß der abgesenkte Tastkopf 17 in Position bleibt, solange lediglich die untere, den oberen Kastenrand abtastende Lichtschranke 33 unterbrochen und die obere, der Blende 30 zugeordnete Lichtschranke 31 nicht unterbrochen ist. Sofern ein Kasten 19 eine überstehenden Gegenstand, beispielsweise in Form einer übergroßen Flasche 20a enthält, führt dies zwangläufig auch zu einer Unterbrechung der Lichtschranke 31, wie aus Figur 4 erkennbar ist. In einem derartigen Fall können die Transporteinrichtung 10 gestoppt oder umgesteuert und/oder der Tastkopf 17 angehoben werden, um Kollisionen mit der überlangen Flasche 20a zu vermeiden. Ein derartiger Kasten wird dementsprechend entweder wieder ausgeworfen oder ohne Erfassung und dementsprechend ohne Pfandvergütung angenommen.

Der Hub des Hubaggregats 22 wird zur Messung der Höhe des Kastens 19 verwendet. Die hierzu vorgeshene Meßeinrichtung enthält, wie am besten aus Figur 3 erkennbar ist, eine mit dem Hubaggregat 22 antreibbare, als Lochscheibe ausgebildete Inkrementalscheibe 36, die mittels eines zugeordneten Sensors 37 abgetastet wird. Dieser wird mittels der auf dem Hubaggregat 22 aufgenommenen Lichtschranken 31 bzw. 33 so gesteuert, daß der Zählvorgang beginnt, sobald die Blende 30 die Lichtschranke 31 freigibt und beendet wird, sobald die untere Lichtschranke 33 durch die Oberkante des Kastens 19 unterbrochen wird. Die Inkrementalscheibe 36 ist im dargestellten Ausführungsbeispiel auf der Welle 25 aufgenommen. Hierbei ergibt sich in der Regel eine für eine zuverlässige Auflösung des Hubs des Hubaggregats 22 ausreichende Umdrehungszahl. Eine noch größere Auflösung läßt sich auf einfache Weise dadurch erreichen, daß die Inkrementalscheibe 36 einem im Bereich des zum Antriebsmotor führenden Antriebskettenzugs angeordneten Untersetzungsgetriebe vorgeordnet ist. Die Anzahl der vom Sensor 37 aufgenommenen Signale bildet ein Maß für den Abstand der Kastenoberkante von der Blende 30, deren Abstand von der Transportebene fest vorgegeben ist, so daß sich die Kastenhöhe ohne weiteres ermitteln läßt. Diese Signalauswertung erfolgt in einem nicht näher dargestellten Rechner, wobei die mit Hilfe der Inkrementalscheibe 36 mit zugeordnetem Sensor 37 erzeugten Signale eine digitale Signalverarbeitung ermöglichen.

Zur Ermittelung der Länge des Kastens 19 wird die zusammen mit der Kette 14 angetriebene Inkrementalscheibe 122 herangezogen, das heißt die vom zugeordneten Sensor 123 aufgenommenen Impulse werden gezählt, solange der Kasten 19 an der quer zur Transportrichtung angeordneten Lichtschranke 32 vorbeiläuft, das heißt solange die Lichtschranke 32 unterbrochen ist. Der Sensor 123 wird dementsprechend durch die Lichtschranke 32 auf- und abgesteuert. Es wäre auch denkbar, die Kastenlänge mittels des Tastkopfes 17 zu erfassen. Die direkte Abtastung der Inkrementalscheibe 122 ergibt demgegenüber jedoch eine Vereinfachung des Rechenvorgangs bei der Erfassung des Füllungsgrads. Da sämtliche Rollen 12 der den Abschnitt 10b der Trasnporteinrichtung bildenden Rollenbahn mittels der Kette 14 angetrieben werden, ist eine zuverlässige, praktisch schlupffreie Mitnahme des Kastens 19 sichergestellt, was eine hohe Genauigkeit der Längenmessung gewährleistet. Zur Erzielung eines besonders zuverlässigen Kastentransports können die Rollen 12 gummiert sein.

Der Tastkopf 17 ist, wie aus Figur 3 erkennbar ist, bezüglich der mit Längsebene m der Transporteinrichtung 10 ausgerichtet, das heißt die auf dem Tastkopf 17 aufgenommene Tasterrreihe ist symmetrisch zur Mittellängsebene m aufgebaut. Die durch die Transporteinrichtung 10 transportierten Kästen 19 werden dementsprechend vor ihrem Einlauf in den Wirkbereich des Tastkopfes 17 entsprechend, das heißt symmetrisch zur Mittellängsebene m, ausgerichtet. Hierzu ist eine Ausrichteinrichtung 38 vorgesehen, die, wie Figur 3 anschaulich zeigt, zwei einander gegenüberliegende, die Trasnporteinrichtung 10 übergreifende Schieber 39 enthält, die als quer zur Transportrichtung bewegbare Abschnitte der seitlichen Begrenzungen 9 des Durchlaufkanals 8 ausgebildet sein können. Die Schieber 39 sind an zwischen jeweils zwei Rollen 12 hindurchgreifenden Armen 40 befestigt, die an einem zugeordneten, unterhalb der Transporteinrichtung 10 angeordneten Querhubaggregat 41 aufgenommen sind.

Die Querhubaggregate 41 sind, wie am besten aus Figur 5 erkennbar ist, als Riemen- oder Kettentriebe ausgebildet, die quer zur Transportrichtung der Transporteinrichtung 10 angeordnet sind. Jedes Querhubaggregat 41 umfaßt im dargestellten Ausführungsbeispiel 2 in Transportrichtung verlaufende Wellen 42, die an ihren Enden mit Kettenrädern 43 versehen sind, über die an den Armen 40 der Schieber 39 angreifende Ketten 44 laufen. Zum Antrieb der beiden Querhubaggregate 41 ist ein Antriebsmotor 45 vorgesehen, der mit einer der Wellen 42 gekuppelt ist, die mittels eines Stirnradvorgeleges 46, das exakte Gegenläufigkeit gewährleistet, mit einer benachbarten Welle des jeweils anderen Querhubaggregats verbunden ist. Die Wellen 42 sind auf an den Längsholmen 47 des Abschnitts 10b der Trasnporteinrichtung 10 befestigten Querholmen 48 gelagert. Die Aktivierung der Ausrichteinrichtung 38 erfolgt zusammen mit der Aktivierung des Hubaggregats 22 mittels derselben Lichtschranke 32. Sofern es im Einzelfall zweckmäßig sein sollte, die Transporteinrichtung 10 während der Tätigkeit der Ausrichteinrichtung 38 stillzusetzen, ist dies ohne weiteres möglich. Hierzu kann eine Passivierung der Trasnporteinrichtung 10 mittels der die Ausrichteinrichtung 38 aktivierenden Lichtschranke 32 erfolgen. Nach erfolgter Kastenausrichtung, das heißt wenn keine Bewegung der Querhubaggregate 41 mehr stattfindet, erfolgt in diesem Falle der erneute Anlauf der Transporteinrichtung 10.

Der Hub der Querhubbaggregate 41 wird zur Messung der Breite des Kastens 19 herangezogen. Hierzu ist eine zusammen mit den Querhubaggregaten 41 antreibbare Inkrementalscheibe 49 vorgesehen, die, wie Figur 6 am besten erkennen läßt, als Lochscheibe ausgebildet sein kann, der ein Sensor 50 zugeordnet ist. Die Ausgangsposition der Querhubaggregate 41 wird durch eine hier gestellfest angeordnete Lichtschranke 51 definiert, die eine zugeordnete, an einer benachbarten Kette 44 befestigte Blende 52 abtastet. Die Zählung der vom Sensor 50 aufgenommenen Impulse beginnt, sobald die Lichtschranke 51 freigegeben ist. Die Inkrementalscheibe 49 kann, wie in Figur 5 mit durchgezogenen Linien angedeutet ist, auf einer der mittels des Motors 45 antreibbaren Wellen 42 aufgenommen sein. Die Umdrehungszahl der Inkrementalscheibe 49 entspricht in diesem Fall der Umdrehungszahl der Kettenräder 43, was in der Regel eine ausreichend gute Auflösung des Messbereichs ergibt. Die zwischen dem Motor 45 und der hiermit gekuppelten Welle 42 angeordnete Kupplung 53 kann in diesem Falle als Rutschkupplung ausgebildet sein, so daß der Motor 45 nach erfolgter Ausrichtung durchdrehen kann. Zwischen Kupplung 53 und Motor 45 ist im dargestellten Ausführungsbeispiel ein Untersetzungsgetriebe 54 vorgesehen. Zur Erzielung einer um den Untersetzungsfaktor größeren Auflösung des Meßbereichs könnte die Inkrementalscheibe einfach dem Untersetzungsgetriebe 54 vorgeordnet werden, wie in Figur 5 mit gestrichelten Linien bei 49 angedeutet ist. Die Kupplung 54 müßte in diesem Falle eine Festkupplung sein, so daß der Motor 45 nach erfolgter Ausrichtung nicht durchdrehen kann und dementsprechend auch die hiermit verbundene Inkrementalscheibe 49a stillsteht.

Die aus der Längen-, Breiten- und Höhenmessung sich ergebenden Maße werden, wie weiter oben schon angedeutet wurde, zur Identifizierung des Kastens 19 verwendet. Hierzu sind in einem Rechner alle gängigen Kastengrößen gespeichert. Die Identifizierung des Kastens 19 ermöglicht nunmehr nicht nur eine Rückzahlung des Kastenpfands, sondern ermöglicht auch die Wahl des zum vorliegenden Kasten gehörenden Gefachrasters, das ebenfalls im Rechner gespreichert sein kann. Dieser Raster ermöglicht zusammen mit den vom Tastkopf 17 geleiferten Informationen die Festlegung des Füllungsgrads des Kastens, das heißt die Beantwortung der Frage, ob und gegebenenfalls wieviele Flaschen 20 der Kasten 19 enthält und wieviele Flaschen 20 dementsprechend zusätzlich zum Kasten 19 noch zu vergüten sind. Die Gesamtvergütung kann entweder in bar oder in Form eines ausgedruckten Gutscheins ausgezahlt werden.

Dadurch, daß der Tastkopf 17 nicht starr angeordnet ist, sondern die Kastenoberkante anfährt, ist zudem sichergestellt, daß die Füllung des Kastens auch klassifiert werden kann, d. h. es ist auch erkennbar, ob die im Kasten vorhandenen Flaschen zu diesem Kasten gehören oder eventuelle zu hoch oder zu niedrig sind. Für den Fall, daß die vorhandenen Flaschen zu hoch oder zu niedrig sind, kann der Rechner so programmiert sein, daß nichts vergütet und damit der ganze Kasten verloren ist.

Die Figur 7 zeigt eine Variante des dem Tastkopf 17 zugeordneten Hubaggregats 22, bei dem die Absenkung durch Ausnutzung der Schwerkraft des Tastkopfes 17 erfolgt. Ansonsten entspricht der Aufbau der Anordnung gemäß Figur 7 dem im Zusammenhang mit den Figuren 3 und 4 beschriebenen Ausführungsbeispiel. Nachstehend werden daher nur die Unterschiede beschrieben, wobei für gleiche Teile gleiche Bezugszeichen Verwendung finden. Der Tastkopf 17 ist im vorliegenden Ausführungsbeispiel mit zwei seitlichen, die beiden übereinanderliegenden Lichtschranken 31, 33 aufnehmenden Lagerschilden 35 versehen. Beide Lagerschilde 35 sind zur Bewerkstelligung einer zuverlässigen Führung auf zwei parallelen Schwingen 55 aufgenommen. Diese sind einerseits am Maschinengestell und andererseits am jeweils zugeordneten Lagerschild 35 gelagert, so daß sich praktisch eine Parallelogrammführung ergibt.

Zur Bewerkstelligung einer Hubbewegung des Tastkopfes 17 ist jeweils ein Teil der genannten Parallelogrammanordnung an antreibbaren, über Kettenräder laufenden Ketten 23a aufgenommen. Zur Erzielung eines Gewichtsausgleichs und damit zur Entlastung der Antriebsmaschine, sind an den Ketten 23a befestigte Gegengewichte 56 vorgesehen. Die Ketten 23a sind im dargestellten Ausführungsbeispiel als endliche Ketten ausgebildet, die jeweils auf ein zugeordnetes, oberhalb des Hubbereichs des Tastkopfes 17 angeordnetes Kettenrad 24a aufgelegt sind und deren nach unten hängende Enden an einem zugeordneten Lagerschild 35 bzw. Gegengewicht 56 befestigt sind. Die Kettenräder 24a sind auf einer über die Breite des Förderkanals durchgehenden Welle 25 aufgenommen, die direkt oder, wie im dargestellten Ausführungsbeispiel, indirekt über eine Kette 26 mit einer Antriebseinrichtung verbunden ist, die einen Getriebemotor 57 enthalten kann. Der Hub des Tastkopfes 17 ausgehend von einem oberen Anschlag 30 wird durch eine zusammen mit dem Hubaggregat 22 antreibbare Inkrementalscheibe erfaßt, die entweder auf der Welle 25 aufgenommen sein kann, wie bei 36 angedeutet ist, oder die zur Erzielung eines großen Drehwinkels und damit einer hohen Genauigkeit dem Getriebe des Getriebemotors 57 vorgeordnet sein kann, wie bei 36a angedeutet ist.

Die der Figur 8 zugrundeliegende Variante der Kastenausrichteinrichtung besitzt wie die den Figuren 3 und 5 zu grundeliegende Ausrichteinrichtung zwei symmetrisch zur Mittellängsebene m des Durchlaufkanals arbeitende Schieber 39, hier in Form von in im Bereich der seitlichen Kanalbegrenzungen vorgesehene Nischen eintauchenden Stangen. Diese sind auf jeweils zugeordneten Schwenkarmen 58 aufgenommen, die mit ihren unteren Enden auf die Transporteinrichtung untergreifenden Traversen 48a schwenkbar gelagert sind. Zur Betätigung der Schwenkarme 58 ist ein mit seiner Achse im Bereich der Mittellängsebene m angeordneter Getriebemotor 45 vorgesehen, auf dessen Abtriebswelle ein zweiarmiger Hebel 59 aufgekeilt ist. Der zweiarmige Hebel 59 greift mit seinen einander gegenüberliegenden Enden an den einander gegenüberliegenden Schwekarmen 58 an. Im dargestellten Ausführungsbeispiel sind hierzu zwischengeschaltete Schubstangen 60 vorgesehen. Da die einander gegenüberliegenden Enden des zweiarmigen Hebels 59 praktisch gegenläufig sind, ergibt sich auch die gewünschte Gegenläufigkeit der Schwenkarme 58. Die in Figur 8 mit durchgezogenen Linien angegebene Ausgangsposition der Schwenkarme 58 und dementsprechend der Schieber 39 ist durch gestellfeste Anschläge 61 definiert. In der in Figur 8 mit gestrichelten Linien angedeuteten Ausrichtstellung liegen beide einander gegenüberliegende Schieber 39 am mittig ausgerichteten Kasten 19 stramm an. Der dabei sich ergebende Abstand der einander gegenüberliegenden Schieber 39 entspricht der Breite des Kastens 19. Um diese zu messen, wird der Schwenkwinkel der Schwenkarme 58 erfaßt, wozu die zusammen mit den Schwenkarmen 58 antreibbare, durch einen zugeordneten Sensor 50 abtastbare Inkrementalscheibe 49 Verwendung findet, die hier zur Erzielung eines großen Drehwinkels und damit einer hohen Genauigkeit ebenfalls dem Getriebe des Getriebemotors 45 vorgeordnet sein kann.

## Patentansprüche

1. Vorrichtung zur maschinellen Rücknahme von Leergut in Form von Flaschenkästen mit und ohne Pfandflaschen mit wenigstens einer einen Durchlaßkanal (8) nach unten begrenzenden Transporteinrichtung (10) und mit einer die Transporteinrichtung (10) übergreifenden Abtasteinrichtung, die einen mittels eines Hubaggregates (22), das in Abhängigkeit von der Anwesenheit eines mittels der Transporteinrichtung (10) vorbeitransportierten Flaschenkastens (19) betätigbar ist, zur Erkennung des Füllgrades des Flaschenkastens absenkbaren Tastkopf (17) aufweist und der Tastkopf (17) mehrere, die Flaschenkastenfüllung abtastende Taster (18) aufweist, die mit einer Zählvorrichtung zusammenwirken, **dadurch gekennzeichnet, daß** mit dem Tastkopf (17) mindestens ein die Oberkante des vorbeitransportierten Flaschenkastens (19) erfassender, die Hubbewegung des Hubaggregates (22) beendender Höhenmeßfühler (31, 33) mitbewegbar ist, das Hubaggregat (22) in Verbindung mit einer Höhenmeßeinrichtung (36, 37) steht, die am Tastkopf (17) vorgesehenen Taster (18) in Form einer quer zur Transportrichtung verlaufenden Reihe angeordnet sind, die mit Bezug auf eine Fixebene (m) einer die vorbeitransportierten Flaschenkästen (19) parallel zur Transportrichtung ausrichtenden Ausrichteinrichtung (38) angeordnet ist, die Ausrichteinrichtung (38) wenigstens einen oberhalb der Transportebene angeordneten, den Durchlaßkanal (8) seitlich begrenzenden Schieber (39) aufweist, der mittels eines Querhubaggregats (41) antreibbar ist, das Querhubaggregat (41) mit einer die Größe des Querhubs erfassenden Breitenmeßeinrichtung (49, 50) in Verbindung steht und ein auf den vorbeitransportierten Flaschenkasten (19) ansprechender Längenmeßfühler (32) zur Ansteuerung einer Längenmeßeinrichtung (122, 123) vorgesehen ist.

2. Vorrichtung nach Anspruch 1, **dadurch gekennzeichnet, daß** das Hubaggregat (22) eine obere Ausgangsposition hat, die durch einen gestellfest angeordneten, oberen Anschlag (30) gebildet ist.

3. Vorrichtung nach Anspruch 1 oder 2, **dadurch gekennzeichnet, daß** ein den maximalen Hub des Hubaggregats (22) begrenzender, unterer Anschlag (34) vorgesehen ist.

4. Vorrichtung nach Anspruch 2 oder 3, **dadurch gekennzeichnet, daß** die Anschläge (30, 34) durch Blenden gebildet sind, die mittels mindestens eines auf dem Hubaggregat (22) angeordneten Höhenmeßfühlers (31, 33), vorzugsweise mindestens einer Lichtschranke, abtastbar sind.

5. Vorrichtung nach einem der vorhergehenden Ansprüche, **dadurch gekennzeichnet, daß** auf dem Hubaggregat (22) zwei höhenmäßig gegeneinander versetzte Lichtschranken (31, 33) angebracht sind, von denen die untere als der die Kastenoberkante abtastende Höhenmeßfühler und die obere als Höhenmeßfühler zur Erkennung von über die Kastenoberkante überstehenden Gegenständen (20a) ausgebildet sind.

6. Vorrichtung nach Anspruch 5, **dadurch gekennzeichnet, daß** zwei einander gegenüberliegende, den Tastkopf (17) zwischen sich aufnehmende Lagerschilde (35) vorgesehen sind, welche die einander jeweils gegenüberliegenden Elemente der Lichtschranken (31, 33) tragen.

7. Vorrichtung nach einem der vorhergehenden Ansprüche, **dadurch gekennzeichnet, daß** das Hubaggregat (22) wenigstens ein über ein antreibbares Umlenkorgan (24, 24a) laufendes, antreibbares Zugelement (23, 23a) aufweist, das am Tastkopf (17) angreift.

8. Vorrichtung nach Anspruch 7, **dadurch gekennzeichnet, daß** der Tastkopf (17) mittels mindestens eines entlang einer Führungssäule (27) gleitenden Schlittens (28) geradlinig geführt ist.

9. Vorrichtung nach Anspruch 7, **dadurch gekennzeichnet, daß** der Tastkopf (17) seitliche Lagerschilder (35) aufweist und jedes Lagerschild (35) an zwei parallelen Schwingen (55) angelenkt ist.

10. Vorrichtung nach einem der vorhergehenden Ansprüche, **dadurch gekennzeichnet, daß** die dem Hubaggregat (22) zugeordnete Höhenmeßeinrichtung eine zusammen mit dem Hubaggregat (22) angetriebene, als Lochscheibe ausgebildete Inkrementalscheibe (36) aufweist, die mittels eines zugeordneten Sensors (37) abtastbar ist, der durch die auf dem Hubaggregat (22) angeordneten Höhenmeßfühler (31, 33) ansteuerbar ist.

11. Vorrichtung nach einem der vorhergehenden Ansprüche, **dadurch gekennzeichnet, daß** die Längenmeßeinrichtung (122, 123) eine gemeinsam mit einem unter dem Tastkopf (17) hindurchführbaren Abschnitt (10b) der Transporteinrichtung (10) angetriebene Inkrementalscheibe (122) aufweist und der mit der Inkrementalscheibe (122) zusammenwirkende Sensor (123) mittels des Längenmeßfühlers (32) ansteuerbar ist.

12. Vorrichtung nach einem der vorhergehenden Ansprüche, **dadurch gekennzeichnet, daß** das Hubaggregat (22) und die Ausrichteinrichtung (38) mittels des Längenmeßfühlers (32) einschaltbar sind und der Längenmeßfühler (32) vorzugsweise gleichzeitig die Transporteinrichtung (10) bis zur Beendigung des Ausrichtvorganges stillsetzt.

13. Vorrichtung nach einem der vorhergehenden Ansprüche, **dadurch gekennzeichnet, daß** die Breitenmeßeinrichtung (49, 50) eine gemeinsam mit dem Querhubaggregat (41) angetriebene Inkrementalscheibe (49 bzw. 49a) aufweist.

14. Vorrichtung nach einem der vorhergehenden Ansprüche, **dadurch gekennzeichnet, daß** die Ausrichteinrichtung zwei gegenläufige Schieber aufweist, die mittels gegenläufiger, symmetrisch zur die Fixebene bildenden Mittellängsebene (m) der Transporteinrichtung (10) arbeitender Querhubaggregate (41) antreibbar sind.

15. Vorrichtung nach Anspruch 14, **dadurch gekennzeichnet, daß** die Querhubaggregate (41) die Schieber (39) tragende Schwenkarme (58) aufweisen, welche mit den einander gegenüberliegenden Armen eines antreibbaren, zweiarmigen Hebels (59) verbunden sind.

16. Vorrichtung nach einem der vorhergehenden Ansprüche, **dadurch gekennzeichnet, daß** die auf dem Tastkopf (17) angeordneten, als Reflexionslichtschalter ausgebildeten Taster (18) entsprechend der von der vorbeibewegten Gegenständen (Flaschen 20) benötigten Durchlaufzeit jeweils entsprechende Dauersignale abgeben, die mittels der in Abhängigkeit von der Geschwindigkeit des unter dem Tastkopf hindurchführbaren Abschnitt (10b) der Transporteinrichtung (10) antreibbaren Inkrementalscheibe (122) in festen Intervallen abfragbar sind.

17. Vorrichtung nach einem der vorhergehenden Ansprüche, **dadurch gekennzeichnet, daß** die Transporteinrichtung (10) zwei hintereinander angeordnete, mit unterschiedlicher Geschwindigkeit angetriebene Abschnitte (10a, 10b) aufweist, wobei vorzugsweise der in Transportrichtung vordere, unter dem Tastkopf (17) hindurchführende, schnellere Abschnitt (10b) als Rollenbahn mit vorzugsweise gummierten, mittels einer über alle Rollen (12) sich erstreckenden Kette (14) antreibbaren Rollen (12) ausgebildet ist.

18. Vorrichtung nach einem der Ansprüche 10 bis 17, **dadurch gekennzeichnet, daß** die Inkrementalscheibe bzw. -scheiben (122, 36, 49, 49a) im Falle eines dem Antriebsmotor (15 bzw. 45) nachgeordneten Untersetzungsgetriebes (54) diesem vorgeordnet sind.

## Claims

1. A device for the mechanical acceptance of returned empties in the form of bottle crates with or without bottles having a deposit thereon, comprising at least one conveying device (10) constituting the lower limit of a channel (8), and a sensor device fitted over the conveying device (10), which sensor device has a sensor head (17), which is able to be operated by a lifting assembly (22) in a manner dependent on the presence of a bottle crate (19) offered by the conveying device, in order to ascertain the degree of filling of the bottle crate and the sensor head (17) has a plurality of sensor elements (18) for sensing the degree of filling of the bottle crate and which are in cooperation with a counting device, characterized in that at least one height measuring feeler (31 and 33) is adapted to be moved with the sensor head (17), which feeler detects the top edge of the offered bottle crate (22), the lifting assembly (22) is connected with a height measuring device (36 and 37), the sensor elements (18) arranged and the sensor head (17) are arranged in a row extending transversely in relation to the direction of conveying, which row is arranged in relation to a fixed plane (m) of an aligning device (38) aligning the offered bottle crates parallel to the direction of conveying, the aligning device (38) has at least one pushing element (39) arranged above the conveying plane and laterally limiting the channel, which pushing element is able to be driven by a transverse lifting assembly (41), the transverse lifting assembly (41) is connected with a breadth measuring device (49 and 50) for ascertaining the size of the transverse stroke, a length measuring feeler (32), responding to the offered bottle crate (19) in order to operate a length measuring device (122 and 123).

2. The device as claimed in claim 1, characterized in that the lifting assembly (22) has an upper starting position, which is defined by an upper abutment (30) fixed to the frame.

3. The device as claimed in claim 1 or claim 2, characterized in that a lower abutment (34) is provided limiting the maximum stroke of the lifting assembly (22).

4. The device as claimed in claim 2 or claim 3, characterized in that The abutments (30 and 34) are constituted by baffles which are able to be sensed by at least one height measuring feeler (31 and 33) arranged on the lifting assembly (22) and preferably at least one photoelectric detector.

5. The device as claimed in any one of the preceding claims, characterized in that two vertically offset photoelectric detectors (31 and 33) are arranged on the lifting assembly (22), of which the lower detector is designed in the form of height measuring feeler sensing the top edge of a bottle crate and the upper one is designed in the form of a height measuring a feeler in order to ascertain the presence of articles (20a) projecting past the top edge of the crate.

6. The device as claimed in claim 5, characterized in that two oppositely arranged bearings (35) are provided accepting the sensor head (17) between them which bearings bear the mutually opposite elements of the photoelectric detector (31 and 33).

7. The device as claimed in any one of the preceding claims, characterized in that the lifting assembly (22) has at least one traction element (23 and 23a) adapted to be driven and running over a driven guide member (24 and 24a), which element acts on the sensor head (17).

8. The device as claimed in any one of the preceding claims, characterized in the sensor head (17) is guided by means of at least one carriage (28) running along a guide column (27) in a straight line.

9. The device as claimed in claim 7, characterized in that the sensor head (17) has lateral bearings (35) and each bearing (35) is pivoted on two parallel rockers (55).

10. The device as claimed in any one of the preceding claims, characterized in that the height measuring device associated with the lifting assembly (22) has an incremental disk (36) driven jointly with the lifting device (22) and designed in the form of a perforated disk, which is able to be sensed by an associated sensor means (37) which is able to be operated by means of the height measuring feeler (31 and 33) arranged on the lifting assembly (22).

11. The device as claimed in any one of the preceding claims, characterized in that the length measuring device (122 and 123) has an incremental disk (122) driven jointly with a section (10b) able to be moved through underneath the sensor head, of the conveying device (10), and the sensor means (123) in cooperation with the incremental disk (122) is able to be operated by means of the measuring feeler (32).

12. The device as claimed in any one of the preceding claims, characterized in that the lifting assembly (22) and the aligning device (38) are able to be switched on by means of the length measuring feeler (32) and the length measuring feeler (32) preferably simultaneously halts the conveying device (10) until the end of the alignment operation.

13. The device as claimed in any one of the preceding claims, characterized in that the breadth measuring device (49 and 50) has an incremental disk (49 and, respectively, 49a) driven jointly with the transverse lifting assembly (41).

14. The device as claimed in any one of the preceding claims, characterized in that aligning device has two oppositely running pushing elements, which are able to be driven by means of oppositely moving transverse lifting assemblies, which operate symmetrically to the median longitudinal plane (m) constituting the fixed plane, of the conveying device (10).

15. The device as claimed in claim 14, characterized in that the transverse lifting assembles (41) have pivoting arms (58) bearing the pushing elements (39), which arms are connected with the mutually opposite arms of a driven first class lever (59).

16. The device as claimed in any one of the preceding claims, characterized in that the sensor elements (18) arranged on the sensor head (17) and designed in the form of reflected light switches in accordance with the passage time required by the offered articles (bottles 20) provide corresponding respective continuous signals, which by means of the incremental disk (122) driven by means of the section (10b) which is able to be moved past underneath sensor head in a manner dependent on the speed of the conveying are able to be interrogated at set intervals.

17. The device as claimed in any one of the preceding claims, characterized in that the conveying device (10) has two tandem-arranged sections (10a and 10b) able to be driven at different speeds, preferably the faster one (10b) which is to the front in the direction of conveying and runs underneath the sensor head (17) being in the form of a roller conveyor with preferably rubber coated rolls driven (14) by means of a chain (14) extending over all rolls (12).

18. The device as claimed in any one of the claims 10 through 17, characterized in that the incremental disk or, respectively, disks (122, 36, 49, 49a) are arranged on the input side of any step-down transmission (54) present on the output side of the motor (15 or, respectively, 45).

## Revendications

1. Dispositif de reprise automatique de récipients vides sous forme de caisses de bouteilles avec ou sans bouteilles consignées comprenant au moins un dispositif de transport (10) délimitant le bas d'un canal de passage (8) et un dispositif de captage passant par-dessus le dispositif de transport (10), qui présente une tête de captage (17) servant à déterminer le degré de remplissage de la caisse de bouteilles et pouvant être abaissée à l'aide d'un mécanisme de levage (22) pouvant être actionné lorsqu'une caisse de bouteilles (19) est convoyée à l'aide du dispositif de transport (10), la tête de captage (17) présentant plusieurs capteurs (18) détectant le remplissage des caisses de bouteilles et se combinant avec un dispositif de comptage, caractérisé en ce que au moins un capteur de hauteur (31,33) terminant le mouvement d'élévation du mécanisme de levage (22) et détectant le bord supérieur de la caisse de bouteilles (19) peut être déplacé avec la tête de captage (17), en ce que le mécanisme de levage (22) est relié à un dispositif de mesure de la hauteur (36, 37), en ce que les capteurs (18) prévus sur la tête de captage (17) sont disposés sur une rangée transversale par rapport à la direction du transport, laquelle est disposée par rapport à un plan fixe (m) d'un dispositif d'alignement (38) orientant les caisses de bouteilles (19) qui défilent de manière parallèle par rapport à la direction du transport, en ce que le dispositif d'alignement (38) présente au moins un coulisseau (39) disposé au-dessus de la zone de transport, délimitant latéralement le canal de passage (8) et pouvant être actionné par un mécanisme de déplacement transversal (41), en ce que le mécanisme déplacement transversal (41) est relié à un dispositif de mesure de la largeur (49, 50) détectant la dimension du déplacement transversal, et en ce qu'un capteur de longueur (32) sensible aux caisses de bouteilles (19) qui défilent est prévu pour actionner un dispositif de mesure de la longueur (122, 123).

2. Dispositif selon la revendication 1, caractérisé en ce que le mécanisme de levage (22) a une position supérieure de départ qui est matérialisée par une butée supérieure fixe (30).

3. Dispositif selon la revendication 1 ou 2, caractérisé en ce qu'une butée (34) inférieure délimitant la course maximale du mécanisme de levage (22) est prévue.

4. Dispositif selon la revendication 2 ou 3, caractérisé en ce que les butées (30, 34) sont matérialisées par des diaphragmes qui peuvent être balayés à l'aide d'au moins un capteur de hauteur (31, 33), de préférence d'au moins un barrage photoélectrique, disposé sur le mécanisme de levage (22).

5. Dispositif selon l'une des revendications précédentes, caractérisé en ce que deux barrages photoélectriques (31, 33) décalés en hauteur, dont celui du bas est le capteur de hauteur détectant le bord supérieur de la caisse et celui du haut, le capteur de hauteur pour détecter les objets (20a) dépassant du bord supérieur de la caisse, sont fixés sur le mécanisme de levage (22).

6. Dispositif selon la revendication 5, caractérisé en ce que deux flasques (35) disposés face à face et entourant la tête de captage (17), qui portent les éléments des barrages photoélectriques (31, 33) disposés chaque fois face à face, sont prévus.

7. Dispositif selon l'une des revendications précédentes, caractérisé en ce que le mécanisme de levage (22) présente au moins un élément de traction actionnable (23, 23a) passant sur un organe de déviation actionnable (24, 24a), et agissant sur la tête de captage (17).

8. Dispositif selon la revendication 7, caractérisé en ce que la tête de captage (17) est guidée en ligne droite à l'aide d'au moins un coulisseau (28) glissant le long d'une colonne de guidage (27).

9. Dispositif selon la revendication 7, caractérisé en ce que la tête de captage (17) présente des flasques (35) latéraux et en ce que chaque flasque (35) est fixé de manière articulée à deux bras oscillants (55) parallèles.

10. Dispositif selon l'une des revendications précédentes, caractérisé en ce que le dispositif de mesure de la hauteur associé au mécanisme de levage (22) présente un disque incrémentiel (36) réalisé sous forme de disque perforé entraîné avec le mécanisme de levage (22) qui peut être balayé à l'aide d'un capteur (37) qui lui est associé, lequel peut être actionné au moyen du capteur de hauteur (31, 33) disposé sur le mécanisme de levage (22).

11. Dispositif selon l'une des revendications précédentes, caractérisé en ce que le dispositif de mesure de la longueur (122, 123) présente un disque incrémentiel (122) entraîné conjointement avec un tronçon (10b) du dispositif de transport (10) pouvant passer en dessous de la tête de captage (17) et en ce que le capteur (123) combiné avec le disque incrémentiel (122) peut être commandé au moyen du capteur de longueur (32).

12. Dispositif selon l'une des revendications précédentes, caractérisé en ce que le mécanisme de levage (22) et le dispositif d'alignement (38) peuvent être mis en marche à l'aide du capteur de longueur (32), et en ce que le capteur de longueur (32) arrête de préférence en même temps le dispositif de transport (10) jusqu'à l'achèvement du processus d'alignement.

13. Dispositif selon l'une des revendications précédentes, caractérisé en ce que le dispositif de mesure de la largeur (49, 50) présente un disque incrémentiel (49 ou 49a) actionné conjointement avec le mécanisme de déplacement transversal (41).

14. Dispositif selon l'une des revendications précédentes, caractérisé en ce que le dispositif d'alignement présente deux coulisseaux à déplacements opposés pouvant être actionnés à l'aide de mécanismes de déplacement transversal (41) à déplacements opposés et fonctionnant symétriquement par rapport au plan médian longitudinal (m) formant le plan fixe du dispositif de transport (10).

15. Dispositif selon la revendication 14, caractérisé en ce que les mécanismes de déplacement transversal (41) présentent des bras oscillants (58) portant les coulisseaux (39) et reliés aux bras disposés face à face d'un levier (59) à deux bras pouvant être actionné.

16. Dispositif selon l'une des revendications précédentes, caractérisé en ce que les capteurs (18) réalisés sous forme d'interrupteur de lumière réfléchie et disposés sur la tête de captage (17) émettent des signaux continus correspondant chaque fois au temps nécessaire au passage des objets (bouteilles 20) devant ces capteurs, ces signaux pouvant être lus à intervalles fixes à l'aide du disque incrémentiel (122) pouvant être actionné en fonction de la vitesse de passage du tronçon (10b) du dispositif de transport (10) sous la tête decaptage.

17. Dispositif selon l'une des revendications précédentes, caractérisé en ce que le dispositif de transport (10) présente deux tronçons (10a, 10b) disposés l'un derrière l'autre et actionnés à des vitesses différentes, le tronçon (10b) le plus rapide situé à l'avant par rapport au sens du transport et passant en dessous de la tête de captage (17) étant réalisé de préférence sous forme de transporteur à rouleaux comportant de préférence des rouleaux (12) caoutchoutés pouvant être entraînés à l'aide d'une chaîne (14) s'étendant sur tous les rouleaux (12).

18. Dispositif selon l'une des revendications 10 à 17, caractérisé en ce que, dans le cas où un démultiplicateur (54) est placé après le moteur d'entraînement (15 ou 45), le ou les disque(s) incrémentiel(s) (122, 36, 49, 49a) sont placés à l'avant de ce dernier.
